# EUROPÄISCHE PATENTSCHRIFT

(11) **EP 0 560 193 B1**
(45) Veröffentlichungstag und Bekanntmachung des Hinweises auf die Patenterteilung: **19.11.1997**
(21) Anmeldenummer: 93103382.3
(22) Anmeldetag: 04.03.1993
(51) Int. Cl.: E06B 3/26

(54) **Verbundprofil**
Compound profile member
Profilé composite

(30) Priorität: 13.03.1992 DE 4208093
(43) Veröffentlichungstag der Anmeldung: 15.09.1993
(73) Patentinhaber: ENSINGER, Wilfried, D-71150 Nufringen (DE)
(72) Erfinder: ENSINGER, Wilfried, D-71150 Nufringen (DE)
(74) Vertreter: Hoeger, Stellrecht & Partner

(56) Entgegenhaltungen:
- EP-A- 0 131 279
- DE-A- 3 130 831
- DE-A- 3 224 001
- FR-A- 2 081 740

## Beschreibung

Die Erfindung betrifft ein Verfahren zum Herstellen eines Verbundprofils nach dem Oberbegriff des Patentanspruchs 1. Ferner betrifft die Erfindung nach einem solchen Verfahren hergestellte Verbundprofile.

Ein derartiges Verfahren ist aus EP-A-0 131 279 bekannt.

Es ist Aufgabe der Erfindung, ein gattungsgemäßes Verfahren so auszubilden, daß das wärmedämmende Material zusammen mit dem Bindemittel auf einfache Weise in die längs verlaufende Kammer des Verbundprofils eingeführt werden kann.

Die Aufgabe wird erfindungsgemäß durch die im Kennzeichnungsteil des Patentanspruchs 1 stehenden Merkmale gelöst.

Nach dem Verfahren gemäß Anspruch 1 hergestellte Verbundprofile sind Gegenstand der Patentansprüche 2 bis 9.

Die nachstehende Beschreibung bevorzugter Ausführungsformen der Erfindung dient im Zusammenhang mit beiliegender Zeichnung der weiteren Erläuterung. Es zeigen:
- Fig. 1: eine schaubildliche Schnittansicht eines Verbundprofils für Fenster, Türen, Fassadenelemente oder dgl.;
- Fig. 2: eine Teilschnittansicht eines Verbundprofils gemäß Fig. 1 mit beschichtetem Füllmaterial;
- Fig. 3: das Verbundprofil aus Fig. 2 nach erfolgter gegenseitiger Verbindung der das Füllmaterial bildenden Körner;
- Figur 4: eine aus zwei Kunststoffisolierstegen und einer Bodenwand bestehende, mit kugeligen Körnern gefüllte Rinne und
- Figur 5: ein unter Verwendung der Rinne aus Figur 6 zusammengefügtes Verbundprofil.

Die Figur 1 zeigt ein z. B. für die Herstellung von Fenstern, Türen, Fassadenelementen oder dergleichen geeignetes Verbundprofil 1 mit einem inneren Metallprofilteil 2 und einem äußeren Metallprofilteil 3, beide z. B. aus Aluminium oder Aluminiumlegierung gefertigt. Die beiden Metallprofilteile 2, 3 sind durch längs verlaufende Kunststoffisolierstege 4, 5, z. B. aus glasfaserverstärktem Polyamid miteinander verbunden. Die Kunststoffisolierstege 4, 5 bilden eine wärmedämmende Brücke zwischen den Metallprofilteilen 2, 3.

Die Kunststoffisolierstege 4, 5 ragen mit ihren im Querschnitt schwalbenschwanzförmig ausgebildeten Enden 6 in entsprechend ausgebildete, längs verlaufende Nuten 7 der Metallprofilteile 2, 3 hinein, in denen sie durch entsprechendes Anpressen der diese Nuten 7 begrenzenden Wandschenkel 8 gehalten sind. Dabei bildet sich im fertigen Verbundprofil zwischen den Innenseiten der Metallprofilteile 2, 3 und der Kunststoffisolierstege 4, 5 eine in Längsrichtung des Verbundprofils durchgehend verlaufende Kammer 9 aus.

In diese Kammer 9 ist als wärmedämmendes Material ein Schüttgut in Form kugeliger Körner 11 eingebracht, das die Kammer 9 über die gesamte Länge des Verbundprofils 1 anfüllt. Da die Körner 11 schüttfähig sind, ist ihre Einbringung von einem der Enden des Verbundprofils 1 her einfach durchzuführen.

Das die Kammer 9 dicht ausfüllende, aus den kugeligen Körnern 11 bestehende Füllmaterial verhindert eine störende Wärmekonvektionsströmung in der Kammer 9 sowie eine Wärmestrahlung zwischen den Kammerwänden.

Die ein übliches Granulat bildenden, kugeligen Körner 11 bestehen vorzugsweise aus einem Mineral- oder Kunststoff. Zur Verminderung ihres Gewichtes können die Körner 11 als poröse oder als Hohlkörper ausgebildet sein.

Die Körner 11 können beispielsweise aus geschäumtem Kunststoff bestehen oder aus Silikat, Ton oder Silikat-Ton-Gemischen. Besonders bevorzugt sind Körner 11 aus Blähton.

Grundsätzlich können die Körner 11 lose in die Kammer 9 eingebracht werden, wenn durch entsprechende Verschlüsse an den Stirnseiten der Verbundprofile ihr Herausfallen aus der Kammer 9 verhindert wird.

Günstiger ist es, zusammen mit den Körnern 11 ein Bindemittel in die Kammer einzufüllen, das die Körner 11 untereinander sowie mit den Innenseiten der Metallprofilteile 2, 3 und der Isolierstege 4, 5 fest verbindet. Ein Verbundprofil mit einem derartigen Füllmaterial in der Kammer 9 ist in Figur 2 und 3 dargestellt. Dabei ist angenommen, daß das die Körner 11 umhüllende Bindemittel 12 ein schäumbarer Klebstoff ist. Die Figur 2 zeigt das Verbundprofil vor dem Aufschäumen, die Figur 3 zeigt das Verbundprofil nach dem Aufschäumen des Klebstoffes, wobei die Körner 11 mit diesem Klebstoff jeweils beschichtet sind.

Das Bindemittel 12 ist ein aushärtbares Harz, z.B. ein aushärtbarer Kunststoff.

Durch die beschriebene Verbindung der Körner 11 untereinander und mit den Wänden der Kammer 9 sind die Körner in letzterer fixiert.

Das Bindemittel kann zur Hervorrufung seiner Bindefunktion durch Druck, Temperatur, Feuchte oder energiereiche Strahlen aktiviert werden.

Als Bindemittel eignen sich beispielsweise Kunststoffe wie Polyester, Phenol-Vinyl- oder Epoxydharze mit entsprechenden Härtern, Beschleunigern, Inhibitoren und/oder Thixotropiermitteln.

Das Bindemittel kann in aufgeschlagener Form als Schaum vorliegen oder ein Treibmittel enthalten, welches zu einem Aufschäumen des Bindemittels in der Kammer 9 führt. Geeignete Treibmittel sind CO² oder t-Butylhydrazinchlorid mit Eisen-III-Chlorid.

Die Bindemittel 12 nämlich Harze, können so eingestellt werden, daß über die kugeligen Körner 11 eine feste, schubsteife Verbindung zwischen den Metallprofilteilen 2, 3 und den Kunststoffisolierstegen 4, 5 erreicht wird. Auf diese Weise brauchen die Isolierstege 4, 5 keine tragende, statische Funktion mehr auszuüben, da diese von dem aus den Körnern 11 und von den Bindemitteln 12 bestehenden Verbundkörper übernommen wird. Daher können insbesondere die Kunststoffisolierstege 4, 5 mit einer geringeren Wandstärke ausgebildet werden, wodurch wiederum weniger Wärme durch diese Stege von dem einen zum anderen Metallprofilteil 2, 3 fließen kann. Auch ist es aufgrund des von den Körnern 11 und den Bindemitteln 12 gebildeten Verbundkörpers nicht mehr erforderlich, die Kunststoffisolierstege 4, 5 besonders fest in den Nuten 7 zu verankern, wozu bisher diese Nuten inwendig mit Hilfe eines teueren Verfahrens gerändelt oder die Wandschenkel 8 der Nuten 7 besonders fest an die Enden 6 der Kunststoffisolierstege 4, 5 angepreßt werden mußten.

Es ist möglich, die Kammer 9 - im Gegensatz zu Figur 2 - von vornherein dicht und vollständig mit den Körnern 11 und den Bindemitteln 12 zu füllen, wobei die Körner 11 beispielsweise mit Bindemittel in Form eines aktivierbaren Klebstoffes beschichtet sind. In keinem Fall, also auch nicht bei Verwendung eines schäumbaren Bindemittels, entsteht in der Kammer 9 ein Innnendruck, der die Kunststoffisolierstege 4, 5 deformieren und zu Maßveränderungen des Verbundprofils 1 führen könnte.

Insgesamt ist das Einbringen der kugeligen Körner 11 zusammen mit dem Bindemittel 12 ein Handling, das einfach, schnell und kostensparend ist.

Bei der in Figur 4 und 5 dargestellten, abgewandelten Ausführungsform wird ein modifizierter Isoliersteg in Form einer Rinne 14 verwendet, die dadurch gebildet wird, daß man zwei im Abstand voneinander angeordnete Kunststoffisolierstege 4, 5 einstückig mit einer Bodenwand 15, z. B. durch Extrusion, verbindet. In diese Rinne 14 werden die mit klebfähigem Bindemittel 12 beschichteten, kugeligen Körner 11 bis oben hin eingefüllt. Anschließend wird das z. B. aus einem Harz und einem Härter bestehende Bindemittel ausgehärtet, so daß ein steifer Verbundkörper entsteht. Dieser wird in der aus Figur 5 ersichtlichen Weise zwischen die Metallprofilteile 2, 3 eingeschoben. Anschließend wird das Verbundprofil durch Anwalzen der Wandschenkel 8 an die Rinne 14 ausgebildet.

Bei der in Figur 4 und 5 dargestellten, rinnenförmigen Ausführungsform der Erfindung könnten auch die oberen, freien, schwalbenschwanzförmigen Enden 6 der Isolierstege 4, 5 durch eine Boden- oder Deckwand 15 einstükkig verbunden sein, so daß insgesamt ein Hohlkammerprofil entsteht, welches die Kammer 9 umschließt. Dieses Hohlkammerprofil wird dann statt der Rinne 14 mit den Metallprofilteilen 2, 3 in der aus Figur 5 ersichtlichen Weise fest verbunden. In das Hohlkammerprofil können, z. B. vorher, die Körner 11 und gegebenenfalls das Bindemittel 12 eingefüllt werden.

Zur weiteren Verstärkung des aus den Körnern 11 und dem Bindemittel 12 bestehenden "Isolierkernes" können den verwendeten Harzen, aus denen die Körner 11 und die Bindemittel 12 bestehen können, auch Verstärkungsfasern, beispielsweise in Form von Glas- oder Kohlenstoffasern sowie auch sogenannte "Rovings" beigegeben werden.

Bei den dargestellten Ausführungsformen weisen die Verbundprofile 1 immer nur eine einzige, längs durchgehende Kammer 9 auf. Die Erfindung läßt sich selbstverständlich auch auf solche Verbundprofile anwenden, bei denen zwischen den Metallprofilteilen 2, 3 mehrere solcher Kammern 9 neben- oder übereinander vorgesehen sind, beispielsweise durch Verwendung mehrerer oder spezifisch geformter Kunststoffisolierstege.

## Patentansprüche

1. Verfahren zum Herstellen eines Verbundprofils (1) aus zwei Metallprofilteilen (2, 3) und zwei diese Teile miteinander verbindenden Kunststoffisolierstegen (4, 5), die in Nuten (7) der Metallprofilteile gehalten sind, wobei die Innenseiten der Metallprofilteile und der Kunststoffisolierstege eine in Längsrichtung des Verbundprofils durchgehend verlaufende Kammer (9) begrenzen, die mit einem wärmedämmenden Material gefüllt wird, und wobei als wärmedämmendes Material in die Kammer ein Schüttgut in Form kugeliger Körner (11) aus Mineral- oder Kunststoff sowie mit diesen Körnern ein klebendes, aktivierbares Bindemittel (12) in Form eines aushärtbaren Harzes in die Kammer eingefüllt wird, das die Körner untereinander sowie mit den Innenseiten der Metallprofilteile und der Kunststoffisolierstege fest und schubsteif verbindet,
**dadurch gekennzeichnet, daß**
die Körner (11) vor ihrer Einfüllung in die Kammer (9) mit dem Bindemittel (12) beschichtet werden und das Bindemittel danach aktiviert und ausgehärtet wird.

2. Verbundprofil, hergestellt nach dem Verfahren gemäß Anspruch 1.

3. Verbundprofil nach Anspruch 2, dadurch gekennzeichnet, daß die Körner (11) zur Verminderung ihres Gewichtes porös oder Hohlkörper sind.

4. Verbundprofil nach Anspruch 2, dadurch gekennzeichnet, daß die Körner (11) aus geschäumtem Kunststoff bestehen.

5. Verbundprofil nach Anspruch 2 oder 3, dadurch gekennzeichnet, daß die Körner (11) aus Silikat und/oder Ton bestehen.

6. Verbundprofil nach Anspruch 5, dadurch gekennzeichnet, daß die Körner (11) aus Blähton bestehen.

7. Verbundprofil nach Anspruch 2, dadurch gekennzeichnet, daß das Bindemittel (12) ein schäumbarer Kunststoff ist.

8. Verbundprofil nach Anspruch 2, dadurch gekennzeichnet, daß die Kunststoffisolierstege 4, 5 durch eine sie einstückig verbindende Bodenwand (15) als eine Rinne (14) ausgebildet sind, welche mit den Metallprofilteilen (2, 3) fest verbunden ist und die mit dem Bindemittel (12) beschichteten Körner (11) aufnimmt.

9. Verbundprofil nach Anspruch 2, dadurch gekennzeichnet, daß die Kunststoffisolierstege (4, 5) durch sie an ihren Enden einstückig verbindende Bodenwände (15) als ein Hohlkammerprofil ausgebildet sind, welches mit den Metallprofilteilen (2, 3) fest verbunden ist und die mit dem Bindemittel (12) beschichteten Körner (11) aufnimmt.

## Claims

1. A method for the manufacture of a composite section (1) from two metal sectional parts (2, 3) and two plastic insulating legs (4, 5) connecting these parts to one another, which are retained in grooves (7) of the metal sectional parts, wherein the inner sides of the metal sectional parts and of the plastic insulating legs limit a chamber (9) passing through in the longitudinal direction of the composite section, which are filled with a heat-insulating material, and wherein a bulk material in the form of spherical grains (11) made from mineral material or plastic is filled as a heat-insulating material into the chamber and also with these grains an adhesive activatable binding agent (12) in the form of a hardenable resin is filled into the chamber, which resin connects the grains to one another and also with the inner sides of the metal sectional parts and of the plastic insulating legs in a secure and shear-resistant manner,
**characterised in that** before being filled into the chamber (9) the grains (11) are coated with the binding agent (12) and the binding agent is subsequently activated and hardened.

2. A composite section, produced in accordance with the method as specified by Claim 1.

3. A composite section according to Claim 2,
**characterised in that** to reduce their weight the grains (11) are porous or hollow bodies.

4. A composite section according to Claim 2,
**characterised in that** the grains (11) are made from foamed plastic.

5. A composite section according to Claim 2 or 3,
**characterised in that** the grains (11) are made from silicate and/or clay.

6. A composite section according to Claim 5,
**characterised in that** the grains (11) are made from swelling clay.

7. A composite section according to Claim 2,
**characterised in that** the binding agent (12) is a foamable plastic.

8. A composite section according to Claim 2,
**characterised in that** the plastic insulating legs 4, 5 are constructed by a bottom wall (15) connecting them in one piece as a channel (14), which is securely connected to the metal sectional parts (2, 3) and receives the grains (11) coated with the binding agent (12).

9. A composite section according to Claim 2,
**characterised in that** the plastic insulating legs (4, 5) are constructed by bottom walls (15) connecting them in one piece at their ends as a hollow chamber section, which is securely connected to the metal sectional parts (2, 3) and receives the grains (11) coated with the binding agent (12).

## Revendications

1. Procédé pour fabriquer un profilé composite (1) à partir de deux parties métalliques (2, 3) de profilé et de deux voiles isolants en matière plastique (4,5) qui réunissent ces parties et qui sont tenus dans des rainures (7) des parties métalliques du profilé, dans lequel les faces intérieures des parties métalliques du profilé et des voiles isolants en matière plastique délimitent une chambre (9) qui s'étend sans interruption dans la direction longitudinale du profilé composite et que l'on remplit d'une matière isolante thermique, et dans lequel on introduit dans la chambre, en tant que matière isolante thermique, une matière en vrac se présentant sous la forme de grains sphériques (11) de matière minérale ou synthétique et, avec ces grains, un liant adhésif activable (12) se présentant sous la forme d'une résine durcissable, qui assemble les grains entre eux ainsi qu'aux faces intérieures des parties métalliques du profilé et des voiles isolants en matière plastique par une liaison rigide et résistante à la poussée,
caractérisé en ce que
avant leur introduction dans la chambre (9), les grains (11) sont revêtus du liant (12), et le liant est ensuite activé et durci.

2. Profilé composite fabriqué par le procédé selon la revendication 1.

3. Profilé composite selon la revendication 2, caractérisé en ce que, pour réduire leur poids, les grains (11) sont poreux ou constitués par des corps creux.

4. Profilé composite selon la revendication 2, caractérisé en ce que les grains (11) sont composés d'une matière plastique gonflée en mousse.

5. Profilé composite selon la revendication 2 ou 3, caractérisé en ce que les grains (11) sont faits de silicate et/ou d'argile.

6. Profilé composite selon la revendication 5, caractérisé en ce que les grains (11) sont composés d'argile expansée.

7. Profilé composite selon la revendication 2, caractérisé en ce que le liant (12) est une matière plastique pouvant être gonflée en mousse.

8. Profilé composite selon la revendication 2, caractérisé en ce que les voiles isolants en matière plastique (4, 5) sont reliés entre eux par une paroi de fond (15) qui les réunit en une seule pièce pour former une gouttière (14) qui est assemblée rigidement aux parties métalliques (2, 3) du profilé et qui reçoit les grains (11) revêtus du liant (12).

9. Profilé composite selon la revendication 2, caractérisé en ce que les voiles isolants en matière plastique (4, 5) sont assemblés à leurs extrémités par des parois de fond (15) qui les réunissent en une seule pièce pour former un profilé en caisson qui est assemblé rigidement aux parties métalliques (2, 3) du profilé et qui reçoit les grains (11) revêtus du liant (12).
